# FASCICULE DE BREVET EUROPEEN

(11) **EP 3 138 095 B1**
(45) Date de publication et mention de la délivrance du brevet: **05.06.2019**
(21) Numéro de dépôt: 15725801.3
(22) Date de dépôt: 24.04.2015
(51) Int. Cl.: G10L 19/005, G10L 19/20, G10L 25/93

(54) **CORRECTION DE PERTE DE TRAME PERFECTIONNÉE AVEC INFORMATION DE VOISEMENT**
VERBESSERTE FRAMEVERLUSTKORREKTUR MIT SPRACHINFORMATIONEN
IMPROVED FRAME LOSS CORRECTION WITH VOICE INFORMATION

(30) Priorité: 30.04.2014 FR 1453912
(43) Date de publication de la demande: 08.03.2017
(73) Titulaire: Orange, 75015 Paris (FR)
(72) Inventeur: FAURE, Julien, 22300 Ploubezre (FR); RAGOT, Stéphane, 22300 Lannion (FR)
(74) Mandataire: Cabinet Plasseraud
(86) Numéro de dépôt international: PCT/FR2015/051127
(87) Numéro de publication internationale: WO 2015/166175

(56) Documents cités:
- WO-A1-2008/072913
- WO-A1-2010/127617
- PARIKH V N ET AL: "Frame erasure concealment using sinusoidal analysis synthesis and its application to MDCT-based codecs", ACOUSTICS, SPEECH, AND SIGNAL PROCESSING, 2000. ICASSP '00. PROCEEDING S. 2000 IEEE INTERNATIONAL CONFERENCE ON 5-9 JUNE 2000, PISCATAWAY, NJ, USA,IEEE, vol. 2, 5 juin 2000 (2000-06-05), pages 905-908, XP010504870, ISBN: 978-0-7803-6293-2
- "Pulse code modulation (PCM) of voice frequencies; G.711 Appendix I (09/99)", ITU-T STANDARD, INTERNATIONAL TELECOMMUNICATION UNION, GENEVA ; CH, no. G.711 Appendix I (09/99), 1 septembre 1999 (1999-09-01), pages 1-26, XP017463850,
- SANG-UK RYU ET AL: "ADVANCES IN SINUSOIDAL ANALYSIS/SYNTHESIS-BASED ERROR CONCEALMENT IN AUDIO NETWORKING", PREPRINTS OF PAPERS PRESENTED AT THE AES CONVENTION, XX, XX, vol. 116TH, no. 5997, 8 mai 2004 (2004-05-08), page 11PP, XP008075607,

## Description

La présente invention concerne le domaine du codage/décodage en télécommunications, et plus particulièrement celui de la correction de perte de trame au décodage.

On entend par « trame » un segment audio composé d'au moins un échantillon (si bien que l'invention s'applique aussi bien pour la perte d'un ou plusieurs échantillons en codage selon la norme G.711 que pour une perte d'un ou plusieurs paquets d'échantillons en codage selon les normes G.723, G.729, etc.).

Les pertes de trames audio interviennent lorsqu'une communication temps réel utilisant un codeur et un décodeur est perturbée par les conditions d'un réseau de télécommunication (problèmes radiofréquences, congestion du réseau d'accès, etc.). Dans ce cas, le décodeur utilise des mécanismes de correction de perte de trames pour tenter de substituer le signal manquant par un signal reconstruit en utilisant des informations disponibles au décodeur (par exemple le signal audio déjà décodé pour une ou plusieurs trames passées). Cette technique peut maintenir une qualité de service malgré des performances de réseau dégradées.

Les techniques de correction de perte de trames sont le plus souvent très dépendantes du type de codage utilisé.

Dans le cas d'un codage CELP, il est courant de répéter certains paramètres décodés à la trame précédente (enveloppe spectrale, pitch, gains de dictionnaires), avec des ajustements comme une modification de l'enveloppe spectrale pour converger vers une enveloppe moyenne ou l'utilisation d'un dictionnaire fixe aléatoire.

La technique la plus employée pour corriger la perte de trame dans le cas d'un codage par transformée, consiste à répéter la dernière trame reçue si une trame est perdue et à mettre la trame répétée à zéro dès que plus d'une trame est perdue. Cette technique se retrouve dans plusieurs codages normalisés (G.719, G.722.1, G.722.1C). On peut aussi citer le cas du codage normalisé G.711, pour lequel un exemple de correction de perte de trame décrit dans l'appendice I de G.711 consiste à identifier une période fondamentale (dite « pitch ») dans le signal déjà décodé et à la répéter en prenant soin de faire une addition avec recouvrement (dit « overlap-add ») entre le signal déjà décodé et le signal répété. Cette addition avec recouvrement permet de « gommer » les artefacts audio mais nécessite, pour être mis en oeuvre, un délai supplémentaire au décodeur (correspondant à la durée du recouvrement).

Par ailleurs, dans le cas du codage normalisé G.722.1, une transformée modulée avec chevauchement (ou MLT pour « Modulated Lapped Transform »), avec une addition avec recouvrement de 50% et des fenêtres sinusoïdales permettent d'assurer une transition entre la dernière trame perdue et la trame répétée qui soit suffisamment lente pour gommer les artefacts liés à la simple répétition de la trame dans le cas d'une seule trame perdue. Contrairement à la correction de perte de trame décrite dans la norme G.711 (Appendice I), cette réalisation ne nécessite pas de retard supplémentaire puisqu'elle exploite le retard existant et le repliement temporel de la transformée MLT pour faire une addition avec recouvrement avec le signal reconstitué.

Cette technique est très peu coûteuse mais elle a comme principal défaut une incohérence entre le signal décodé avant la perte de trame et le signal répété. Il en résulte une discontinuité de phase qui peut produire des artefacts audio importants si la durée du recouvrement entre les deux trames est faible, comme tel est le cas lorsque les fenêtres utilisées pour la transformée MLT sont « à faible retard» comme décrit dans le document FR 1350845 en référence aux figures 1A et 1B de ce document. Dans ce cas, même une solution qui combinerait une recherche de pitch comme dans le cas du codeur selon la norme G.711 (Appendice I) et une addition avec recouvrement selon la fenêtre de la transformée MLT n'est pas suffisante pour supprimer les artefacts audio.

Le document FR 1350845 propose une méthode hybride qui combine les avantages des deux méthodes en permettant de garder la continuité de phase dans le domaine transformée. La présente invention s'inscrit dans ce cadre. Une description détaillée de la solution objet de ce document FR 1350845 est décrite plus loin en référence à la figure 1.

Cette solution, même si elle est particulièrement prometteuse, reste à parfaire car, lorsque le signal codé ne comporte qu'une période fondamentale (« mono pitch ») comme par exemple un segment voisé d'un signal de parole, la qualité audio après correction de trame perdue peut être dégradée et moins bonne qu'avec une correction de perte de trame par un modèle de parole de type CELP par exemple (pour « Code-Excited Linear Prediction »). Une autre solution est décrite dans PARIKH V. N. ET AL., "Frame erasure concealment using sinusoidal analysis synthesis and its application to MDCT-based codecs", ACOUSTICS, SPEECH, AND SIGNAL PROCESSING, 2000. ICASSP '00. PROCEEDINGS. 2000 IEEE INTERNATIONAL CONFERENCE ON 5-9 JUNE 2000, PISCATAWAY, NJ, USA, IEEE, vol. 2, 5 juin 2000, pages 905-908.

L'invention vient améliorer la situation.

Elle propose à cet effet un procédé de traitement d'un signal audionumérique tel que dans la revendication 1 comportant une succession d'échantillons répartis en trames successives, le procédé étant mis en oeuvre pendant un décodage dudit signal pour remplacer au moins une trame de signal perdue au décodage.

Ainsi, l'invention vise à améliorer l'état de l'art au sens du document FR 1350845 en modifiant différentes étapes du traitement présenté dans ce document (recherche de pitch, sélection des composantes, injection de bruit) mais néanmoins en fonction en particulier des caractéristiques du signal original.

Ces caractéristiques du signal original peuvent être codées comme une information particulière dans le flux de données vers le décodeur (ou « bitstream ») en fonction de la classification de la parole et/ou de la musique, et le cas échant de la classe de parole en particulier.

Cette information dans le flux au décodage permet d'optimiser le compromis entre complexité et qualité et, conjointement, de :
- modifier le gain du bruit à injecter dans la somme des composantes spectrales sélectionnées pour construire le signal de synthèse remplaçant la trame perdue,
- modifier le nombre de composantes sélectionnées pour la synthèse,
- modifier la durée du segment de recherche du pitch.

Une telle réalisation peut être mise en oeuvre dans un codeur pour la détermination de l'information de voisement, et plus particulièrement dans un décodeur, notamment dans le cas de perte de trame. Elle peut s'implémenter sous forme logicielle dans une réalisation d'un codage/décodage pour les services voix enrichis (ou « EVS » pour « Enhanced Voice Services ») spécifié par le groupe 3GPP (SA4).

A ce titre la présente invention vise aussi un programme informatique tel que dans la revendication 13. Un exemple d'ordinogramme d'un tel programme est présenté dans la description détaillée ci-après en référence à la figure 4 pour le décodage dans le sens de l'invention et en référence à la figure 3 pour le codage utile pour l'invention.

La présente invention vise aussi un dispositif de décodage d'un signal audionumérique tel que dans la revendication 14 comportant une succession d'échantillons répartis en trames successives.

D'autres caractéristiques et avantages de l'invention apparaîtront à l'examen de la description détaillée ci-après, et des dessins annexés sur lesquels :
- la figure 1 rappelle les principales étapes du procédé de correction de perte de trame au sens du document FR 1350845 ;
- la figure 2 illustre schématiquement les principales étapes d'un procédé utile pour l'invention ;
- la figure 3 illustre un exemple d'étapes mises en oeuvre au codage, dans une forme de réalisation utile pour l'invention;
- la figure 4 illustre un exemple d'étapes mises en oeuvre au décodage, dans une forme de réalisation au sens de l'invention ;
- la figure 5 illustre un exemple d'étapes mises en oeuvre au décodage, pour la recherche de pitch dans un segment de signal valide Nc ;
- la figure 6 illustre schématiquement un exemple de dispositifs codeur utile pour l'invention et décodeur au sens de l'invention.

On se réfère à la figure 1 sur laquelle on a illustré les étapes principales décrites dans le document FR 1350845. A la première étape S1, on mémorise dans une mémoire tampon du décodeur (ou « buffer ») une succession de N échantillons audio, notée b(n) ci-après. Ces échantillons correspondent à des échantillons déjà décodés et sont donc accessibles pour la correction de perte de trame au décodeur. Si le premier échantillon à synthétiser est l'échantillon N, le buffer audio correspond aux échantillons 0 à N-1 précédents. Dans le cas d'un codage par transformée, le buffer audio correspond aux échantillons à la trame précédente, et ne sont pas modifiables car ce type de codage/décodage ne prévoit pas de retard dans la restitution du signal, de sorte qu'il n'est pas prévu de réaliser un fondu enchaîné de durée suffisante pour couvrir une perte de trame.

Ensuite, on procède à une étape de filtrage fréquentiel S2, au cours de laquelle le buffer audio b(n) est séparé en deux bandes, une bande basse BB et une bande haute BH, avec une fréquence de séparation notée Fc (par exemple Fc=4kHz). Ce filtrage est de façon préférentielle un filtrage sans retard. La taille du buffer audio est maintenant réduite à N' = N*Fc/fs suite à la décimation de fs à Fc. Dans des variantes de l'invention, cette étape de filtrage peut être optionnelle, les étapes suivantes étant réalisées en pleine bande.

L'étape suivante S3 consiste à rechercher dans la bande basse un point de bouclage et un segment p(n) correspondant à la période fondamentale (ou « pitch » ci-après) au sein du buffer b(n) ré-échantillonné à la fréquence Fc. Cette réalisation permet de tenir compte de la continuité du pitch dans la ou les trame(s) perdue(s) à reconstruire.

L'étape S4 consiste à décomposer le segment p(n) en une somme de composantes sinusoïdales. Par exemple, on peut calculer la transformée de Fourier discrète (DFT) du signal p(n) sur une durée correspondant à la longueur du signal. On obtient ainsi la fréquence, la phase et l'amplitude de chacune des composantes sinusoïdales (ou « pics ») qui composent le signal. D'autres transformées que la DFT sont possibles. Par exemple, des transformées de type DCT, MDCT ou MCLT peuvent être mises en oeuvre.

L'étape S5 est une étape de sélection de K composantes sinusoïdales de manière à garder uniquement les composantes les plus importantes. Dans un mode de réalisation particulier, la sélection des composantes correspond premièrement à sélectionner les amplitudes A(n) pour lesquelles A(n)>A(n-1) et A(n)>A(n+1) avec $n ∈ \left[0;\frac{P ′}{2}-1\right] ,$ ce qui assure que les amplitudes correspondent à des pics spectraux.

Pour ce faire, les échantillons du segment p(n) (pitch) sont interpolés de manière à obtenir un segment p'(n) composé de P' échantillons avec *P'* = 2^{ceil(log2(P))} > *P*, où ceil(x) est l'entier supérieur ou égal à x. L'analyse par transformée de Fourier FFT se fait donc de façon plus efficace sur une longueur qui est une puissance de 2, sans modifier la période de pitch effective (du fait de l'interpolation). On calcule la transformée FFT de p'(n) : Π(*k*) = *FFT*(*p'*(n)); et, à partir de la transformée FFT, on obtient directement les phases *ϕ*(*k*) et amplitudes *A*(*k*) des composantes sinusoïdales, les fréquences normalisées entre 0 et 1 étant données ici par : $f \left(k\right) - \frac{2 ⁢ kP ′}{{P}^{2}} k ∈ \left[0;\frac{P ′}{2}-1\right]$

Ensuite, parmi les amplitudes de cette première sélection, on sélectionne les composantes par ordre décroissant d'amplitude, de manière à ce que l'amplitude cumulée des pics sélectionnés soit d'au moins x% (par exemple x=70%) de l'amplitude cumulée sur typiquement la moitié du spectre à la trame courante.

Il est aussi possible en plus, de limiter le nombre de composantes (par exemple à 20) de manière à rendre la synthèse moins complexe.

L'étape S6 de synthèse sinusoïdale consiste à générer un segment s(n) de longueur au moins égale à la taille de la trame perdue (T). Le signal de synthèse s(n) est calculé comme une somme des composantes sinusoïdales sélectionnées : $s \left(n\right) = {\sum }_{k = 0}^{k = K} A \left(k\right) sin \left(πf\left(k\right)n+ϕ\left(k\right)\right) n ∈ \left[0; 2T+\frac{LF}{2}\right]$ où k est l'indice des K pics sélectionnés de l'étape S5.

L'étape S7 consiste à « injecter du bruit » (remplir les zones spectrales correspondant aux raies non sélectionnées) de manière à compenser la perte d'énergie liée à l'omission de certains pics fréquentiels dans la bande basse. Une mode de réalisation particulier consiste à calculer le résidu r(n) entre le segment correspondant au pitch p(n) et le signal synthétisé s(n), avec n ∈ [0;*P* - 1]., tel que : $r \left(n\right) = p \left(n\right) - s \left(n\right) n ∈ \left[0; P-1\right]$

Ce résidu de taille P est transformé, par exemple fenêtré et répété en faisant des recouvrements entre des fenêtres de tailles variables, comme décrit dans le document FR 1353551 : $r ′ \left(k\right) = f \left(r\left(n\right)\right) n ∈ \left[0; P-1\right] et k ∈ \left[0; 2T+\frac{LF}{2}\right]$

Le signal s(n) est ensuite combiné au signal r'(n) : $s \left(n\right) = s \left(n\right) + r ′ \left(n\right) n ∈ \left[0; 2T+\frac{LF}{2}\right]$

L'étape S8 appliquée sur la bande haute peut consister simplement à répéter le signal passé.

Dans une étape S9, le signal est synthétisé en ré-échantillonnant la bande basse à sa fréquence fc d'origine, après avoir été mixé à l'étape S8 à la bande haute filtrée (simplement répétée à l'étape S11).

L'étape S10 est une addition avec recouvrement qui permet d'assurer la continuité entre le signal avant la perte de trame et le signal synthétisé.

Il est décrit maintenant les éléments ajoutés au procédé de la figure 1, dans une réalisation utile pour l'invention.

Selon une approche générale présentée sur la figure 2, une information de voisement du signal avant perte de trame, transmise à au moins un débit du codeur, est utilisée au décodage (étape DI-1) pour déterminer quantitativement une proportion de bruit à ajouter au signal de synthèse remplaçant une ou plusieurs trames perdues. Ainsi, le décodeur utilise l'information de voisement, pour diminuer, en fonction du voisement, la quantité générale de bruit mixée au signal de synthèse (en assignant un gain G(res) plus faible au signal de bruit r'(k) issu d'un résidu à l'étape DI-3, et/ou en sélectionnant davantage de composantes d'amplitudes A(k) à utiliser pour la construction du signal de synthèse à l'étape DI-4).

Le décodeur peut en outre ajuster ses paramètres, notamment de recherche de pitch, pour optimiser le compromis qualité/complexité du traitement, en fonction de l'information de voisement. Par exemple, pour la recherche de pitch, si le signal est voisé, la fenêtre de recherche de pitch Nc peut être plus grande (à l'étape DI-5), comme on le verra plus loin en référence à la figure 5.

Pour la détermination du voisement, une information peut être fournie par le codeur, de deux manières, à au moins un débit du codeur :
- sous la forme d'un bit de valeur 1 ou 0 selon un degré de voisement identifié au codeur (reçu du codeur à l'étape DI-1 et lu à l'étape DI-2 en cas de perte de trame pour le traitement ultérieur), ou
- sous la forme d'une valeur d'amplitude moyenne des pics qui composent le signal au codage, comparée à un bruit de fond.

Cette donnée de « platitude » Pl du spectre peut être reçue sur plusieurs bits au décodeur à l'étape optionnelle DI-10 de la figure 2, puis comparée à un seuil à l'étape DI-11, ce qui revient à déterminer aux étapes DI-1 et DI-2 si le voisement est supérieur ou inférieur à un seuil, et en déduire les traitements adéquats, notamment pour la sélection de pics et pour le choix de durée du segment de recherche de pitch.

Cette information (qu'elle soit sous la forme d'un bit unique ou d'une valeur sur plusieurs bits) est reçue du codeur (à au moins un débit du codec), dans l'exemple décrit ici.

En effet, en référence à la figure 3, au codeur, le signal d'entrée présenté sous forme de trames C1 est analysé à l'étape C2. L'étape d'analyse consiste à déterminer si le signal audio de la trame courante présente des caractéristiques qui nécessiteraient un traitement particulier en cas de perte de trames au décodeur, comme tel est par exemple le cas sur des signaux de paroles voisés.

Dans un mode de réalisation particulier, on utilise avantageusement une classification (parole/musique ou autre) déjà effectuée au codeur de manière à ne pas augmenter la complexité globale de traitement. En effet, dans le cas de codeurs à commutation de modes de codage entre parole ou musique, une classification au codeur permet déjà d'adapter la technique employée pour le codage en fonction de la nature du signal (parole ou musique). De même, en cas de parole, des codeurs de type prédictifs comme par exemple le codeur selon la norme G.718 utilisent aussi une classification de manière à adapter les paramètres du codeur à la nature du signal (sons voisés / non voisés, transitoires, génériques, inactifs).

Dans un premier mode particulier de réalisation, on ne réserve qu'un seul bit de « caractérisation pour la perte de trame ». Il est ajouté au flux codé (ou « bitstream ») à l'étape C3 pour indiquer si le signal est un signal de parole (voisé ou générique). Ce bit est par exemple mis à 1 ou à 0 selon les cas du tableau ci-dessous :
• de la décision du classificateur parole/musique,
• et en outre de la décision du classificateur du mode de codage de la parole.

| Décision du classificateur du codeur | Parole | | Musique |
|---|---|---|---|
| Valeur du bit de caractérisation pour la perte de trame | Décision du classificateur Mode de codages : | | 0 |
| | Voisé | 1 | |
| | Non Voisé | 0 | |
| | Transitoire | 0 | |
| | Générique | 1 | |
| | Inactif | 0 | |

On entend ici par « générique » un signal de parole habituel (qui n'est pas un transitoire lié à la prononciation d'une plosive, qui n'est pas inactif, et qui n'est pas nécessairement purement voisé comme la prononciation d'une voyelle sans consonne).

Dans un deuxième mode de réalisation, alternatif, l'information transmise au décodeur dans le flux codé n'est pas binaire mais correspond à une quantification du rapport entre les niveaux de pics et les niveaux des vallées dans le spectre. Ce rapport peut être exprimé par une mesure de « platitude » du spectre, notée Pl : $Pl = log 2 \left(\frac{exp \left(\frac{1}{N}{\sum }_{k = 0}^{N - 1} ln \left(x\left(k\right)\right)\right)}{\frac{1}{N} {\sum }_{k = 0}^{N - 1} x \left(k\right)}\right)$

Dans cette expression, x(k) est le spectre d'amplitude de taille N issu de l'analyse de la trame courante dans le domaine fréquentiel (après FFT).

Dans une alternative, une analyse sinusoïdale décomposant le signal au codeur en composantes sinusoïdales et bruit est disponible et la mesure de platitude est obtenue par ratio entre les composantes sinusoïdales et l'énergie globale sur la trame.

Suite à l'étape C3 (comportant l'information de voisement en un seul bit ou la mesure de platitude sur plusieurs bits), le buffer audio du codeur est codé classiquement dans une étape C4 avant transmission ultérieure éventuelle au décodeur.

On se réfère maintenant à la figure 4 pour décrire les étapes mises en oeuvre au décodeur, dans un exemple de réalisation de l'invention.

Dans le cas où il n'y a pas de pertes de trame à l'étape D1 (flèche KO en sortie du test D1 de la figure 4), le décodeur lit les informations contenues dans le flux codé, y compris les informations de « caractérisation pour la perte de trame » à l'étape D2 (à au moins un débit du codec). Ces dernières sont stockées en mémoire de manière à être réutilisées au cas où une trame suivante serait manquante. Le décodeur continue alors les étapes classiques de décodage D3, etc. de manière à obtenir la trame de sortie synthétisée FR SYNTH.

Dans le cas où une perte de trame(s) intervient (flèche OK en sortie du test D1), on applique les étapes D4, D5, D6, D7, D8 et D12, correspondant respectivement aux étapes S2, S3, S4, S5, S6 et S11 de la figure 1. Toutefois, quelques modifications sont faites par rapport aux étapes S3 et S5, respectivement aux étapes D5 (recherche d'un point de bouclage pour la détermination du pitch) et D7 (sélection des composantes sinusoïdales). Par ailleurs, l'injection de bruit à l'étape S7 de la figure 1 est réalisée avec une détermination de gain selon deux étapes D9 et D10 dans la figure 4 du décodeur au sens de l'invention.

En effet, dans le cas où l'information de « caractérisation pour la perte de trame » est connue (lorsque la trame précédente a été reçue), l'invention consiste à modifier le traitement des étapes D5, D7 et D9-D10, comme suit.

Dans un premier exemple de réalisation, l'information de «caractérisation pour la perte de trame » est binaire, et de valeur :
- égale à 0 en cas de signal non voisé, de type musique, de type transitoire,
- égale à 1 sinon (tableau ci-dessus).

L'étape D5 consiste à rechercher un point de bouclage et un segment p(n) correspondant au pitch au sein du buffer audio ré-échantillonné à la fréquence Fc. Cette technique, décrite dans le document FR 1350845, est illustrée sur la figure 5, sur laquelle :
- le buffer audio au décodeur est de taille d'échantillons N',
- on détermine la taille d'un buffer cible BC de Ns échantillons,
- la recherche de corrélation s'effectue sur Nc échantillons,
- la courbe de corrélation « Correl » présente un maximum en mc,
- le point de bouclage est désigné Pt Boucl et se situe à Ns échantillons du maximum de corrélation,
- le pitch est déterminé alors sur les p(n) échantillons restants à N'-1.

On calcule en particulier une corrélation normalisée corr(n) entre le segment de buffer cible de taille Ns compris entre N'-Ns et N'-1 (d'une durée par exemple de 6ms) et le segment glissant de taille Ns qui commence entre l'échantillon 0 et Nc (avec Nc>N'-Ns) : $Corr \left(n\right) = \frac{{\sum }_{k = 0}^{k = Ns} b \left(n+k\right) b \left(N′-Ns+k\right)}{\sqrt{{\sum }_{k = 0}^{k = Ns} b {\left(n+k\right)}^{2} {\sum }_{k = 0}^{k = Ns} b {\left(N′-Ns+k\right)}^{2}}} n ∈ \left[0; Nc\right]$

Pour des signaux de musique, de par la nature du signal, la valeur Nc n'a pas besoin d'être trop grande (par exemple Nc=28ms). Cette limitation permet d'économiser de la complexité de calcul lors de la recherche de pitch.

En revanche, l'information de voisement de la dernière trame valablement reçue précédemment permet de déterminer si le signal que l'on cherche à reconstituer est un signal de parole voisé (mono pitch). Il est donc possible, dans ce cas et grâce à cette information, d'augmenter la taille du segment Nc (par exemple Nc=33 ms) de manière à optimiser la recherche de pitch (et potentiellement de trouver une valeur de corrélation plus élevée).

Par ailleurs, à l'étape D7 de la figure 4, on sélection des composantes sinusoïdales de manière à garder uniquement les composantes les plus importantes. Dans un mode de réalisation particulier présenté aussi dans le document FR 1350845, la première sélection de composantes revient à sélectionner les amplitudes A(n) pour lesquelles A(n)>A(n-1) et A(n)>A(n+1) avec $n ∈ \left[0:\frac{p ′}{2}-1\right] .$

Dans le cas de l'invention, on sait avantageusement si le signal que l'on cherche à reconstituer est un signal de parole (voisé ou générique) donc avec des pics marqués et un faible niveau de bruit. Dans ces conditions, il est préférable de sélectionner non seulement les pics A(n) pour lesquelles A(n)>A(n-1) et A(n)>A(n+1) comme présenté ci-dessus, mais aussi d'élargir la sélection à A(n-1) et A(n+1) de manière à ce que les pics sélectionnés représentent une grande part de l'énergie totale du spectre. Cette modification permet notamment de baisser le niveau de bruit (et notamment le niveau de bruit injecté aux étapes D9 et D10 présentées ci-après) par rapport au niveau de signal synthétisé par synthèse sinusoïdale à l'étape D8, tout en conservant un niveau global d'énergie suffisant pour ne pas provoquer d'artefacts audibles liés à des fluctuations d'énergies.

Ensuite, dans le cas où le signal est exempt de bruit (au moins dans les basses fréquences), comme tel est le cas dans un signal de parole voisé ou générique, il est observé que l'ajout du bruit correspondant au résidu transformé r'(n) au sens du document FR 1350845, dégrade en fait la qualité.

Ainsi, on utilise ici avantageusement l'information de voisement pour atténuer le bruit en lui appliquant un gain G à l'étape D10. Le signal s(n) issu de l'étape D8 est mixé au signal de bruit r'(n) issu de l'étape D9 en appliquant toutefois ici un gain G qui dépend de l'information de « caractérisation pour la perte de trame » issue du flux codé de la trame précédente, soit : $s \left(n\right) = s \left(n\right) + G ∗ r ′ \left(n\right) n ∈ \left[0; 2T+\frac{LF}{2}\right] .$

Dans ce mode de réalisation particulier, G peut être une constante égale à 1 ou 0,25 en fonction de la nature voisée ou non voisée du signal de la trame précédente, selon le tableau donné ci-après à titre d'exemple :

| | | |
|---|---|---|
| Valeur du bit de « caractérisation pour la perte de trame » | 0 | 1 |
| Gain G | 1 | 0,25 |

Dans le mode de réalisation alternatif où l'information de « caractérisation pour la perte de trame » possède plusieurs niveaux discrets caractérisant la platitude Pl du spectre. Le gain G peut être exprimé directement en fonction de la valeur Pl. Il en va de même pour la limite du segment Nc pour la recherche de pitch et/ou pour le nombre de pics An à prendre en compte pour la synthèse du signal.

On peut définir à titre d'exemple un traitement comme suit.

On définit déjà le gain G directement en fonction de la valeur PI : G(*Pl*) - 2*^{Pl}*

En outre, on compare la valeur Pl à une valeur moyenne -3dB, étant entendu que la valeur 0 correspond à un spectre plat, et -5 dB correspond à un spectre à pics prononcés.

Si la valeur Pl est inférieure à la valeur moyenne seuil -3dB (correspondant donc à un spectre à pics prononcés, typique d'un signal voisé), alors on peut fixer la durée du segment de recherche de de pitch Nc à 33 ms et sélectionner les pics A(n) tels que A(n)>A(n-1) et A(n)>A(n+1), ainsi que les pics premiers voisins A(n-1) et A(n+1).

Sinon (si la valeur Pl est supérieure au seuil, ce qui correspond à des pics moins marqués, plus de bruit de fond comme par exemple un signal de musique), la durée Nc peut être choisie plus courte, par exemple de 25 ms et seuls sont sélectionnés les pics A(n) tels que A(n)>A(n-1) et A(n)>A(n+1).

Le décodage peut se poursuivre ensuite par le mixage du bruit dont le gain est ainsi obtenu aux composantes ainsi sélectionnées pour obtenir le signal de synthèse dans les basses fréquences à l'étrape D13, lequel est ajouté au signal de synthèse dans les hautes fréquences obtenu à l'étape D14, pour obtenir à l'étape D15 le signal global synthétisé.

En référence à la figure 6, on a illustré une mise en oeuvre possible dans laquelle, un décodeur DECOD (comportant par exemple un matériel software et hardware tel qu'une mémoire MEM judicieusement programmée et un processeur PROC coopérant avec cette mémoire, ou en variante un composant tel qu'un ASIC, ou autre, ainsi qu'une interface de communication COM) implanté par exemple dans un dispositif de télécommunication tel qu'un téléphone TEL, utilise, pour la mise en oeuvre du procédé de la figure 4, une information de voisement qu'il reçoit d'un codeur COD. Ce codeur comporte par exemple un matériel software et hardware tel qu'une mémoire MEM' judicieusement programmée pour déterminer l'information de voisement et un processeur PROC' coopérant avec cette mémoire, ou en variante un composant tel qu'un ASIC, ou autre, ainsi qu'une interface de communication COM'. Le codeur COD est implanté dans un dispositif de télécommunication tel qu'un téléphone TEL'.

Bien entendu, la présente invention ne se limite pas aux formes de réalisation décrites ci-avant à titre d'exemple ; elle s'étend à d'autres variantes.

Ainsi, par exemple, on comprendra que l'information sur le voisement peut prendre différentes formes susceptibles de variantes. Dans l'exemple décrit ci-avant, il peut s'agir d'une valeur binaire sur un seul bit (voisement ou non), ou encore d'une valeur sur plusieurs bits qui peut être relative à un paramètre tel que la platitude du spectre de signal, ou tout autre paramètre permettant de caractériser (quantitativement ou qualitativement) un voisement. Plus encore, ce paramètre peut être déterminé au décodage, par exemple en fonction du degré de corrélation qui peut être mesuré à l'occasion de l'identification de la période de pitch.

Par ailleurs, on a présenté ci-avant à titre d'exemple une réalisation comportant une séparation en une bande de fréquences hautes et une bande de fréquences basses, du signal issu de trames valides précédentes, avec en particulier une sélection des composantes spectrales dans la bande de fréquences basses. Néanmoins, cette réalisation est optionnelle bien qu'avantageuse dans le sens où elle permet de réduire la complexité du traitement. Le procédé de remplacement de trame assisté par l'information de voisement au sens de l'invention peut néanmoins être réalisé en considérant tout le spectre du signal valide, en variante.

Par ailleurs, on a décrit ci-avant un exemple de réalisation dans lequel l'invention était mise en oeuvre dans le cadre d'un codage par transformée avec addition et recouvrement. Néanmoins, ce type de procédé peut s'adapter à tout autre type de codage (CELP notamment).

Il est à noter que dans le cadre d'un codage par transformée avec addition et recouvrement (dans lequel typiquement le signal de synthèse est construit sur au moins deux durées de trames du fait du recouvrement), le signal de bruit précité peut être obtenu par le résidu (entre le signal valide et la somme des pics) en pondérant ce résidu temporellement. Il peut par exemple être pondéré par des fenêtres de recouvrement, comme dans le cadre habituel d'un codage/décodage par transformée avec recouvrement.

On comprendra alors que l'application du gain en fonction de l'information de voisement vient ajouter en outre une autre pondération, cette fois en fonction du voisement.

## Revendications

1. Procédé de traitement d'un signal audionumérique comportant une succession d'échantillons répartis en trames successives, le procédé étant mis en oeuvre pendant un décodage dudit signal pour remplacer au moins une trame de signal perdue au décodage,
le procédé comportant les étapes :
a) recherche, dans un segment de signal valide disponible au décodage (Nc), d'au moins une période dans le signal, déterminée en fonction dudit signal valide,
b) analyse du signal dans ladite période, pour une détermination de composantes spectrales du signal dans ladite période,
c) synthèse d'au moins une trame de remplacement de la trame perdue, par construction d'un signal de synthèse à partir :
- d'une addition de composantes sélectionnées parmi lesdites composantes spectrales déterminées, et
- d'un bruit ajouté à l'addition de composantes,
dans lequel la quantité de bruit ajoutée à l'addition de composantes est pondérée en fonction d'une information de voisement du signal valide, ladite information de voisement étant déterminée par un codeur puis fournie dans un flux codé, correspondant audit signal, délivré par ledit codeur et reçu au décodage, de sorte que, en cas de perte de trame au décodage, on utilise l'information de voisement contenue dans une trame de signal valide précédant la trame perdue.

2. Procédé selon la revendication 1, **caractérisé en ce qu'**un signal de bruit ajouté à l'addition de composantes est pondéré par un gain plus petit en cas de voisement du signal valide.

3. Procédé selon la revendication 2, **caractérisé en ce que** le signal de bruit est obtenu par un résidu entre le signal valide et l'addition des composantes sélectionnées.

4. Procédé selon l'une des revendications précédentes, **caractérisé en ce que** le nombre de composantes sélectionnées pour l'addition est plus grand en cas de voisement du signal valide.

5. Procédé selon l'une des revendications précédentes, **caractérisé en ce que**, à l'étape a), la période est recherchée dans un segment de signal valide (Nc) de durée plus grande en cas de voisement du signal valide.

6. Procédé selon l'une des revendications précédentes, **caractérisé en ce que** l'information de voisement est codée sur un bit unique dans le flux codé.

7. Procédé selon la revendication 6, prise en combinaison avec la revendication 2, **caractérisé en ce que**, si le signal est voisé, la valeur du gain est de 0,25, et elle est de 1 sinon.

8. Procédé selon l'une des revendications précédentes, **caractérisé en ce que** l'information de voisement est issue d'un codeur déterminant une valeur de platitude de spectre (Pl), obtenue par comparaison à un bruit de fond des amplitudes des composantes spectrales du signal, le codeur délivrant ladite valeur sous forme binaire dans le flux codé.

9. Procédé selon l'une des revendications précédentes, prise en combinaison avec la revendication 2, **caractérisé en ce que** la valeur du gain est fonction de ladite valeur de platitude.

10. Procédé selon l'une des revendications 8 et 9, **caractérisé en ce que** ladite valeur de platitude est comparée à un seuil pour déterminer :
- que le signal est voisé si la valeur de platitude est inférieure au seuil, et
- que le signal n'est pas voisé sinon.

11. Procédé selon l'une des revendications 6 et 10, prises en combinaison avec la revendication 4, **caractérisé en ce que** :
- si le signal est voisé, on sélectionne les composantes spectrales dont les amplitudes sont supérieures à celles des premières composantes spectrales voisines, ainsi que les premières composantes spectrales voisines, et
- on ne sélectionne que les composantes spectrales dont les amplitudes sont supérieures à celles des premières composantes spectrales voisines, sinon.

12. Procédé selon l'une des revendications 6 et 10, prise en combinaison avec la revendication 5, **caractérisé en ce que** :
- si le signal est voisé, la période est recherchée dans un segment de signal valide de durée supérieure à 30 millisecondes,
- et, sinon, la période est recherchée dans un segment de signal valide de durée inférieure à 30 millisecondes.

13. Programme informatique **caractérisé en ce qu'**il comporte des instructions pour la mise en oeuvre du procédé selon l'une des revendications 1 à 12, lorsque ce programme est exécuté par un processeur.

14. Dispositif de décodage d'un signal audionumérique comportant une succession d'échantillons répartis en trames successives, le dispositif comportant des moyens (MEM, PROC) pour remplacer au moins une trame de signal perdue, par :
a) recherche, dans un segment de signal valide disponible au décodage (Nc), d'au moins une période dans le signal, déterminée en fonction dudit signal valide,
b) analyse du signal dans ladite période, pour une détermination de composantes spectrales du signal dans ladite période,
c) synthèse d'au moins une trame de remplacement de la trame perdue, par construction d'un signal de synthèse à partir :
- d'une addition de composantes sélectionnées parmi lesdites composantes spectrales déterminées, et
- d'un bruit ajouté à l'addition de composantes,
la quantité de bruit ajoutée à l'addition de composantes étant pondérée en fonction d'une information de voisement du signal valide, ladite information de voisement étant déterminée par un codeur puis fournie dans un flux codé, correspondant audit signal, délivré par ledit codeur et reçu au décodage de sorte que, en cas de perte de trame au décodage, on utilise l'information de voisement contenue dans une trame de signal valide précédant la trame perdue.

## Patentansprüche

1. Verarbeitungsverfahren eines digitalen Audiosignals, das eine Abfolge von Proben umfasst, die in aufeinanderfolgenden Rahmen verteilt sind, wobei das Verfahren während eines Decodierens des Signals ausgeführt wird, um mindestens einen Signalrahmen, der beim Decodieren verloren wurde, zu ersetzen,
wobei das Verfahren die folgenden Schritte umfasst:
a) Suchen in einem gültigen Signalsegment (Nc), das für das Decodieren verfügbar ist, mindestens einer Periode in dem Signal, die in Abhängigkeit von dem gültigen Signal bestimmt wird,
b) Analyse des Signals in der Periode für eine Bestimmung spektraler Komponenten des Signals in der Periode,
c) Synthese mindestens eines Ersatzrahmens des verlorenen Rahmens durch Aufbau eines Synthesesignals ausgehend von:
- einer Addition von Komponenten, die unter den bestimmten spektralen Komponenten ausgewählt werden, und
- einem Rauschen, das zu der Addition der Komponenten hinzugefügt wird,
wobei die Menge an Rauschen, die zu der Addition der Komponenten hinzugefügt wird, in Abhängigkeit von einer Stimmhaftigkeitsinformation des gültigen Signals gewichtet wird, wobei die Stimmhaftigkeitsinformation durch einen Codierer bestimmt und dann in einen codierten Fluss geliefert wird, der dem Signal entspricht, das von dem Codierer geliefert und am Decodieren empfangen wird, so dass, im Fall eines Rahmenverlusts bei dem Decodieren die Stimmhaftigkeitsinformation, die in einem gültigen Signalrahmen, der dem verlorenen Rahmen vorausgeht, enthalten ist, verwendet wird.

2. Verfahren nach Anspruch 1, **dadurch gekennzeichnet, dass** ein Rauschsignal, das zu der Addition der Komponenten hinzugefügt wird, durch eine kleinere Verstärkung im Fall von Stimmhaftigkeit des gültigen Signals gewichtet wird.

3. Verfahren nach Anspruch 2, **dadurch gekennzeichnet, dass** das Rauschsignal durch einen Rest zwischen dem gültigen Signal und der Addition der ausgewählten Komponenten erhalten wird.

4. Verfahren nach einem der vorstehenden Ansprüche, **dadurch gekennzeichnet, dass** die Anzahl von Komponenten, die für die Addition ausgewählt wird, in dem Fall von Stimmhaftigkeit des gültigen Signals größer ist.

5. Verfahren nach einem der vorstehenden Ansprüche, **dadurch gekennzeichnet, dass** die Periode bei dem Schritt a) in einem gültigen Signalsegment (Nc) mit einer Dauer, die im Fall von Stimmhaftigkeit des gültigen Signals größer ist, gesucht wird.

6. Verfahren nach einem der vorstehenden Ansprüche, **dadurch gekennzeichnet, dass** die Stimmhaftigkeitsinformation auf einem einzigen Bit in dem codierten Fluss codiert wird.

7. Verfahren nach Anspruch 6, in Kombination mit Anspruch 2 genommen, **dadurch gekennzeichnet dass**, falls das Signal stimmhaft ist, der Wert der Verstärkung 0,25 beträgt und er anderenfalls 1 beträgt.

8. Verfahren nach einem der vorstehenden Ansprüche, **dadurch gekennzeichnet, dass** die Stimmhaftigkeitsinformation von einem Codierer stammt, der einen Spektrumflachheitswert (P1) bestimmt, der durch Vergleichen der Amplituden der spektralen Komponenten des Signals mit einem Hintergrundrauschen erhalten wird, wobei der Codierer den Wert in binärer Form in dem codierten Fluss liefert.

9. Verfahren nach einem der vorstehenden Ansprüche, in Kombination mit Anspruch 2 genommen, **dadurch gekennzeichnet, dass** der Wert der Verstärkung von dem Flachheitswert abhängt.

10. Verfahren nach einem der Ansprüche 8 und 9, **dadurch gekennzeichnet, dass** der Flachheitswert mit einem Schwellenwert verglichen wird, um zu bestimmen:
- ob das Signal stimmhaft ist, falls der Flachheitswert niedriger ist als der Schwellenwert, und
- ob das Signal anderenfalls nicht stimmhaft ist.

11. Verfahren nach einem der Ansprüche 6 und 10, in Kombination mit Anspruch 4 genommen, **dadurch gekennzeichnet, dass**:
- falls das Signal stimmhaft ist, die spektralen Komponenten ausgewählt werden, deren Amplituden größer sind als diejenigen der ersten benachbarten spektralen Komponenten, sowie als die ersten benachbarten spektralen Komponenten, und
- anderenfalls nur die spektralen Komponenten, deren Amplituden größer sind als diejenigen der ersten benachbarten spektralen Komponenten ausgewählt werden.

12. Verfahren nach einem der Ansprüche 6 und 10, in Kombination mit Anspruch 5 genommen, **dadurch gekennzeichnet, dass**:
- falls das Signal stimmhaft ist, die Periode in einem gültigen Signalsegment mit einer Dauer größer als 30 Millisekunden gesucht wird,
- und anderenfalls die Periode in einem gültigen Signalsegment mit einer Dauer kleiner als 30 Millisekunden gesucht wird.

13. Computerprogramm, **dadurch gekennzeichnet, dass** es Anweisungen für das Umsetzen des Verfahrens nach einem der Ansprüche 1 bis 12 umfasst, wenn dieses Programm durch einen Prozessor ausgeführt wird.

14. Vorrichtung zum Decodieren eines digitalen Audiosignals, das eine Abfolge von Proben umfasst, die auf aufeinanderfolgende Rahmen verteilt sind, wobei die Vorrichtung Mittel (MEM, PROC) umfasst, um mindestens einen verlorenen Signalrahmen zu ersetzen durch:
a) Suchen in einem zum Decodieren verfügbaren gültigen Signalsegment (Nc) mindestens einer Periode in dem Signal, die in Abhängigkeit von dem gültigen Signal bestimmt wird,
b) Analyse des Signals in der Periode für eine Bestimmung spektraler Komponenten des Signals in der Periode,
c) Synthese mindestens eines Rahmens zum Ersetzen des verlorenen Rahmens durch Aufbau eines Synthesesignals ausgehend von:
- einer Addition von Komponenten, die unter den bestimmten spektralen Komponenten ausgewählt werden, und
- einem Rauschen, das zu der Addition von Komponenten hinzugefügt wird,
wobei die Menge an Rauschen, die zu der Addition von Komponenten hinzugefügt wird, in Abhängigkeit von einer Stimmhaftigkeitsinformation des gültigen Signals gewichtet wird, wobei die Stimmhaftigkeitsinformation durch einen Codierer bestimmt und dann in einen codierten Fluss geliefert wird, der dem Signal entspricht, das von dem Codierer geliefert und am Decodieren empfangen wird, so dass, im Fall eines Rahmenverlusts bei dem Decodieren, die Stimmhaftigkeitsinformation, die in einem gültigen Signalrahmen, der dem verlorenen Rahmen vorausgeht, enthalten ist, verwendet wird.

## Claims

1. Method for processing a digital audio signal comprising a succession of samples arranged in successive frames, the method being implemented during a decoding of the said signal for replacing at least one signal frame lost in the decoding,
the method comprising the steps:
a) search, within a segment of valid signal available in the decoding (Nc), for at least one period within the signal, determined according to the said valid signal,
b) analysis of the signal within the said period, for a determination of spectral components of the signal within the said period,
c) synthesis of at least one frame for replacement of the lost frame, by construction of a synthetis signal based on:
- an addition of components selected from amongst the said determined spectral components, and
- a noise added to the addition of components,
in which the quantity of noise added to the addition of components is weighted as a function of voicing information of the valid signal, the said voicing information being determined by a coder, then supplied in a coded stream, corresponding to the said signal, delivered by the said coder and received in the decoding, such that, in the case of loss of a frame in the decoding, the voicing information contained in a valid signal frame preceding the lost frame is used.

2. Method according to Claim 1, **characterized in that** a noise signal added to the addition of components is weighted by a lower gain in the case of voicing of the valid signal.

3. Method according to Claim 2, **characterized in that** the noise signal is obtained by a residue between the valid signal and the addition of the selected components.

4. Method according to one of the preceding claims, **characterized in that** the number of components selected for the addition is higher in the case of voicing of the valid signal.

5. Method according to one of the preceding claims, **characterized in that**, in step a), the period is searched for within a segment of valid signal (Nc) of longer duration in the case of voicing of the valid signal.

6. Method according to one of the preceding claims, **characterized in that** the voicing information is coded on a single bit in the coded stream.

7. Method according to Claim 6, taken in combination with Claim 2, **characterized in that**, if the signal is voiced, the value of the gain is 0.25, and it is 1 otherwise.

8. Method according to one of the preceding claims, **characterized in that** the voicing information comes from a coder determining a spectral flatness value (Pl), obtained by comparison with a background noise of the amplitudes of the spectral components of the signal, the coder delivering the said value in binary form in the coded stream.

9. Method according to one of the preceding claims, taken in combination with Claim 2, **characterized in that** the value of the gain is a function of the said flatness value.

10. Method according to either of Claims 8 and 9, **characterized in that** the said flatness value is compared with a threshold for determining:
- that the signal is voiced if the flatness value is lower than the threshold, and
- that the signal is not voiced otherwise.

11. Method according to either of Claims 6 and 10, taken in combination with Claim 4, **characterized in that**:
- if the signal is voiced, the spectral components whose amplitudes are higher than those of the first neighbouring spectral components, together with the first neighbouring spectral components, are selected and
- only the spectral components whose amplitudes are higher than those of the first neighbouring spectral components are selected, otherwise.

12. Method according to either of Claims 6 and 10, taken in combination with Claim 5, **characterized in that**:
- if the signal is voiced, the period is searched for within a segment of valid signal of duration greater than 30 milliseconds,
- and, otherwise, the period is searched for within a segment of valid signal of duration less than 30 milliseconds.

13. Computer program **characterized in that** it comprises instructions for the implementation of the method according to one of Claims 1 to 12, when this program is executed by a processor.

14. Device for decoding a digital audio signal comprising a succession of samples arranged in successive frames, the device comprising means (MEM, PROC) for replacing at least one lost signal frame, by:
a) searching, within a segment of valid signal available in the decoding (Nc), for at least one period within the signal, determined according to the said valid signal,
b) analysing the signal within the said period, for a determination of spectral components of the signal within the said period,
c) synthesizing at least one replacement frame for the lost frame, by construction of a synthetis signal based on:
- an addition of components selected from amongst the said determined spectral components, and
- a noise added to the addition of components,
the quantity of noise added to the addition of components being weighted as a function of a voicing information of the valid signal, the said voicing information being determined by a coder, then supplied in a coded stream, corresponding to the said signal, delivered by the said coder and received in the decoding such that, in the case of loss of a frame in the decoding, the voicing information contained in a valid signal frame preceding the lost frame is used.
